# EUROPÄISCHE PATENTSCHRIFT

(11) **EP 1 682 769 B1**
(45) Veröffentlichungstag und Bekanntmachung des Hinweises auf die Patenterteilung: **05.09.2007**
(21) Anmeldenummer: 04786717.1
(22) Anmeldetag: 06.09.2004
(51) Int. Cl.: F02M 45/08, F02M 51/06

(54) **KRAFTSTOFFINJEKTOR MIT MEHRTEILIGEM, DIREKTGESTEUERTEM EINSPRITZVENTILGLIED**
FUEL INJECTOR WITH A MULTIPART, DIRECTLY CONTROLLED INJECTION VALVE ELEMENT
INJECTEUR DE CARBURANT DOTE D'UN ELEMENT DE SOUPAPE D'INJECTION EN PLUSIEURS PARTIES, EN COMMANDE DIRECTE

(30) Priorität: 18.10.2003 DE 10348925
(43) Veröffentlichungstag der Anmeldung: 26.07.2006
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/DE2004/001995
(87) Internationale Veröffentlichungsnummer: WO 2005/040595

(56) Entgegenhaltungen:
- EP-A- 1 344 929
- WO-A-03/069151
- DE-A- 3 824 467
- US-A1- 2003 038 185
- US-A1- 2003 098 371
- PATENT ABSTRACTS OF JAPAN Bd. 2003, Nr. 03, 5. Mai 2003 (2003-05-05) & JP 2002 322970 A (TOYOTA MOTOR CORP), 8. November 2002 (2002-11-08)

## Beschreibung

### Technisches Gebiet

An selbstzündenden Verbrennungsltraftmaschinen werden Speichereinspritzsysteme zur Kraftstoffeinspritzung eingesetzt, die eine drehzahl- und lastunabhängige Einstellung des Einspritzdrucks erlauben. Bei den Speichereinspritzsystemen (Conunon-Rail) sind Druckerzeugung und Einspritzung und örtlich voneinander entkoppelt. Der Einspritzdruck wird von einer separaten Hochdruckpumpe erzeugt. Diese muss nicht synchron zu den Einspritzungen angetrieben werden. Der Druck kann unabhängig von der Motordrehzahl und der Einspritzmenge eingestellt werden. An die Stelle druckgesteuelier Einspritzventile treten bei diesem Kraftstoffeinspritzsystem elektrisch betätigte Injektoren, mit deren Ansteuerzeitpunkt und Ansteuerdauer der Einspritzbeginn und die Einspritzmengen in die Brennräume der Verbrennungskraftmaschine bestimmt werden. Bei Common-Rail-Einspritzsystemen besteht ein hoher Freiheitsgrad bezüglich der Gestaltung und Formung von mehrfach- oder geteilten Einspritzvorgängen.

### Stand der Technik

Aus DE-190 55 271 A1 ist ein druck-/hubgesteuerter Injektor mit hydraulischem Übersetzer bekannt. In einem Injektorgehäuse sind 2/2-Wege-Steuerventile aufgenommen, deren vertikale Bewegung mechanisch über eine Brücke aneinander gekoppelt ist. Die 2/2-Wege-Steuerventile sind zulaufseitig und ablaufseitig angeordnet und einem hydraulischen Übersetzer vorgeschaltet. Der hydraulische Übersetzer beaufschlagt einen eine Düsennadel umgebenden Druckraum mit unter hohem Druck stehenden Kraftstoff. Die beiden 2/2-Wege-Steuerventile sind im Injektorgehäuse des Kraftstoffinjektors gegengleich zueinander aufgenommen.

Nachteilig an der aus DE 190 55 271 A1 bekannten Lösung ist die Vielzahl von Einzelteilen, die zur Realisierung einer druck-/hubgesteuerten Injektoransteuerung gemäß dieser Lösung erforderlich sind.

Aus DE 199 46 838 C1 ist ein Ventil zum Steuern von Flüssigkeiten bekannt. Das Ventil umfasst ein in einer Bohrung eines Ventilkörpers axial verschiebbares Ventilglied. Dieses weist einen das Ventilschließglied bildenden Ventilkopf auf, der mit einem an dem Ventilkörper vorgesehenen Sitz zum Öffnen und Schließen des Ventiles zusammenwirkt. Des weiteren wird eine piezoelektrische Einheit zur Betätigung des Ventilgliedes sowie ein Toleranzausgleichselement zum Ausgleich von Längungstoleranzen der piezoelektrischen Einheit und/oder anderer Ventilbauteile vorgesehen. Die piezoelektrische Einheit ist hinsichtlich ihrer Wirkrichtung im Wesentlichen im rechten Winkel zur axialen Bewegungsrichtung des Ventilgliedes angeordnet und mit einem elektrischen Strom derart beaufschlagbar, dass die piezoelektrische Einheit auf ein als Hebelarm dienendes, mit dem Ventilglied in Wirkverbindung stehendes Stellglied eine Kippbewegung ausübt.

### Darstellung der Erfindung

Die erfindungsgemäß vorgeschlagene Lösung zeichnet sich dadurch aus, dass mit einem mehrteilig ausgebildeten, nadelförmigen Einspritzventilglied unterschiedliche Einspritzquerschnitte in den Brennraum einer selbstzündenden Verbrennungskraftmaschine freigebbar sind, wobei das mehrteilig ausgebildete Einspritzventilglied insbesondere direkt angesteuert ist. Zur Direktansteuerung des mehrteilig ausgebildeten, nadelförmigen Einspritzventilgliedes ist zwischen einem Piezoaktor und der dem mehrteilig ausgebildeten, nadelförmigen Einspritzventilglied eine hydraulische Übersetzungsanordnung vorgesehen, die zwei Übersetzerräume aufweist. Jeder der beiden Übersetzerräume beaufschlagt einen Steuerraum zur Ansteuerung eines inneren Nadelteiles und zur Ansteuerung eines äußeren Nadelteiles des mehrteilig ausgebildeten, nadelförmigen Einspritzventilgliedes.

Der innere und der äußere Nadelteil des mehrteilig ausgebildeten Einspritzventilgliedes weisen Druckstufen auf, die bei Druckbeaufschlagung eines Düsenraumes im Düsenkörper und bei Druckentlastung der Steuerräume ein zeitlich versetztes Öffnen der Nadelteile des mehrteilig ausgebildeten Einspritzventilgliedes ermöglichen. Dadurch erfolgt während einer ersten Phase der Einspritzung von Kraftstoff in den Brennraum einer selbstzündenden Verbrennungskraftmaschine über einen ersten Einspritzöffnungsquerschnitt und im weiteren Verlauf der Einspritzung beim zeitlich später erfolgenden Öffnen des inneren Nadelteiles des mehrteilig ausgebildeten Einspritzventilgliedes die Freigabe eines weiteren Öffnungsquerschnittes, so dass gegen Ende des Einspritzvorganges mehr Kraftstoff in den Brennraum gelangt, als zu Beginn des Einspritzvorganges. Demnach ist im Teillastbetrieb der Verbrennungskraftmaschine nur ein Einspritzquerschnitt freigegeben während bei Volllast der Verbrennungskraftmaschine beide Nadelteile des mehrteilig ausgebildeten Einspritzventilgliedes offen stehen, so dass die maximale Einspritzmenge in den Brennraum der Verbrennungskraftmaschine eingespritzt werden kann.

Durch die Auslegung von am äußeren Nadelteil des mehrteilig ausgebildeten Einspritzventilglied ausgebildeten Druckstufen, können die auf das äußere Nadelteil einwirkenden hydraulischen Kräfte derart eingestellt werden, dass auch bei geringsten Drücken die Kleinstmengenfähigkeit des Kraftstoffinjektors gewährleistet ist. Aufgrund der Ausbildung zweier Druckstufen am äußeren Nadelteil des mehrteiligen Einspritzventilgliedes öffnet dieses sehr früh, wohingegen das innere Nadelteil des mehrteilig ausgebildeten Einspritzventilgliedes später öffnet, da die an diesem ausgebildete Druckstufe sehr klein ausgelegt ist. Aufgrund dieser Auslegung der beiden Druckstufen am äußeren Nadelteil und der Druckstufe am inneren Nadelteil kann erreicht werden, dass die beiden Nadelteile des mehrteilig ausgebildeten, nadelförmigen Einspritzventilgliedes auf voneinander verschiedenen Druckniveaus geschaltet werden können.

### Zeichnung

Anhand der Zeichnung wird die Erfindung nachstehend eingehender erläutert.

Die einzige Figur zeigt einen Schnitt durch den erfindungsgemäß vorgeschlagenen Kraftstoffinjektor mit mehrteilig ausgebildetem, nadelförmigen Einspritzventilglied und einer hydraulischen Übersetzungsanordnung über deren Übersetzerräume Steuerräume die jeweils den inneren bzw. den äußeren Nadelteil des mehrteilig ausgebildeten Einspritzventiles zugeordnet sind, druckentlastbar oder druckbeaufschlagbar sind.

### Ausführungsvariante

Der in der Zeichnung dargestellt Kraftstoffinjektor 1 umfasst einen Injektorkörper 2 und einen Düsenkörper 3. Der Injektorkörper 2 und der Düsenkörper 3 liegen in montiertem Zustand an einer Stoßfuge 4 aneinander an. Der Kraftstoff strömt über einen in der Zeichnung nicht dargestellten Hochdruckspeicherraum (Common-Rail) eines Hochdruckspeichereinspritzsystemes über einen Kraftstoffzulauf 5 dem Injektorkörper 2 zu. Im oberen Bereich des Injektorkörpers 2 ist ein Aktor 6 aufgenommen, welchem eine hydraulische Übersetzungseinrichtung 9 zugeordnet ist. Vom Kraftstoffzulauf 5 zweigt im Injektorkörper 2 eine Hochdruckzuleitung 7 ab, über welche der unter hohem Druck stehende, dem Injektorkörper 2 zuströmende Kraftstoff, in einen Düsenraum 8 einströmt. Der Düsenraum 8 befindet sich im Düsenkörper 3 und umschließt ein mehrteilig ausgebildetes Einspritzventilglied 21, welches im Düsenkörper 3 in vertikale Richtung bewegbar aufgenommen ist.

Die hydraulische Übersetzungseinrichtung 9 umfasst einen Übersetzerkolben 10. Der Übersetzerkolben 10 weist eine erste Stirnfläche 11 auf, die dem Aktor 6 gegenüberliegt. Eine zweite Stirnfläche 12 des Übersetzerkolbens 10 begrenzt einen ersten Übersetzerraum 13 der hydraulischen Übersetzungseinrichtung 9. An dem Übersetzerkolben 10 befindet sich ein Übersetzerkolbenfortsatz 14, der im Vergleich zum Durchmesser des Übersetzerkolbens 10 in einen geringeren Durchmesser ausgebildet ist. Eine Stirnseite 15 des Übersetzerkolbenfortsatzes 14 ragt in einen zweiten Übersetzerraum 17 hinein. Vom zweiten Übersetzerraum 17 aus erstreckt sich ein Kanal 16, der in einen ersten Steuerraum 19 mündet. Parallel zum Kanal 16 verläuft eine Überströmleitung 18, über welche der erste Übersetzerraum 13 und ein zweiter Steuerraum 20 miteinander hydraulisch in Verbindung stehen.

Das mehrteilig ausgebildete, nadelförmige Einspritzventilglied 21 weist ein äußeres Nadelteil 22 sowie ein in diesem bewegbar angeordnetes inneres Nadelteil 23 auf. Das innere Nadelteil 23 wird durch den ersten Steuerraum 19 beaufschlagt, der mit dem zweiten Übersetzerraum 17 der hydraulischen Übersetzungsanordnung in Verbindung steht, während das äußere Nadelteil 22 über den zweiten Steuerraum 20, der über die Überströmleitung 18 mit dem ersten Übersetzerraum 13 in Verbindung steht, betätigt wird. Das äußere Nadelteil 22 weist eine den zweiten Steuerraum 20 begrenzende steuerraumseitige Stirnfläche 24 auf sowie eine erste Druckstufe 25 auf der Außenseite und eine weitere, zweite Druckstufe 26, die an der Innenseite des äußeren Nadelteiles 22 ausgebildet ist. Zwischen dem äußeren Nadelteil 22 und dem inneren Nadelteil 23 ist ein Druckraum 29 ausgebildet, der durch eine am inneren Nadelteil 23 ausgebildete Ringfläche 27 begrenzt wird. Die Beaufschlagung des innen liegenden Druckraumes 29 erfolgt über Druckraumzuläufe 30, welche die Wand des äußeren Nadelteiles 22 durchsetzen. Durch die Druckraumzuläufe 30 ist ein Überströmen von Kraftstoff welcher unter hohem Druck in den Düsenraum 8 einströmt, in den innen liegenden Druckraum 29 zwischen dem äußeren Nadelteil 22 und dem inneren Nadelteil 23 gewährleistet.

Am brennraumseitigen Ende des äußeren Nadelteiles 22 ist an dessen Außenumfang ein Sitz 31 ausgebildet, der einen ersten Sitzdurchmesser 32 aufweist. Die im ersten Sitzdurchmesser 32 ausgebildete Sitzkante wirkt mit der Wand des Düsenkörpers 3 zusammen. An dem inneren Nadelteil 23, welches im äußeren Nadelteil 22 des mehrteilig ausgebildeten Einspritzventilgliedes 21 geführt ist, ist ein ebenfalls mit der Wand des Düsenkörpers zusammenwirkender zweiter Sitz 33 ausgebildet. Der Sitzdurchmesser des Sitzes 33 des inneren Nadelteiles 23 ist in einem zweiten Sitzdurchmesser 34 (d₁) ausgebildet, der erheblich geringer als der erste Sitzdurchmesser 32 des äußeren Nadelteiles 22 ist. Im in der Zeichnung dargestellten geschlossenen Zustand des mehrteilig ausgebildeten Einspritzventilgliedes 21 sind erste Einspritzöffnungen 35 durch den geschlossenen Sitz 31 des äußeren Nadelteiles 22 von einem Ringspalt 41 getrennt, in welchen über den Düsenraum 8 unter hohem Druck stehender Kraftstoff ansteht. Durch den in der Zeichnung ebenfalls in seinem geschlossenen Zustand dargestellten Sitz 33 des inneren Nadelteiles 23 sind zweite Einspritzöffnungen 36 ebenfalls gegen den im Ringspalt 41 anstehenden, unter hohem Druck stehenden Kraftstoff verschlossen. Im in der Zeichnung dargestellten geschlossenen Zustand des mehrteilig ausgebildeten, nadelförmigen Einspritzventilgliedes 21, bildet sich zwischen dem Sitz 31 des äußeren Nadelteiles 22 und dem Sitz 33 des inneren Nadelteiles 23 ein keilförmiger Ringraum 42 aus. Der Brennraum, in welchen bei geöffneten mehrteilig ausgebildetem Einspritzventilglied 21 Kraftstoff entweder über die ersten Einspritzöffnungen 35 oder über die geöffneten ersten und zweiten Einspritzöffnungen 35, 36 eingespritzt wird, ist mit Bezugszeichen 43 gekennzeichnet.

Das äußere Nadelteil 22 des mehrteilig ausgebildeten, nadelförmigen Einspritzventilgliedes 21 ist in einer Führungslänge 37 im Düsenkörper 3 aufgenommen, während das innere Nadelteil 23 in einer Führungslänge 38, die sich zwischen den Druckraumzuläufen 30 des äußeren Nadelteiles 23 und dessen Sitz 31 in diesen Körper 3 erstreckt, begrenzt ist. Auch wenn in der Zeichnung nicht detailliert dargestellt, kann das äußere Nadelteil 22 im Düsenkörper 3 auch in mehreren beispielsweise um 120° zueinander versetzt ausgebildeten Führungsflächen geführt sein.

Das innere Nadelteil 23 des mehrteilig ausgebildeten, nadelförmigen Einspritzventilgliedes 21 weist im Bereich oberhalb des innen liegenden Druckraumes 29 einen zweiten Durchmesser 39 (d₂) auf, welcher den zweiten Sitzdurchmesser 34 (d₁) übersteigt, d. h. d₂ > d₁.

Aufgrund des Durchmesserverhältnisses von d₁ : d₂ mit d₁ < d₂ öffnet der innere Nadelteil 23 des mehrteilig ausgebildeten, nadelförmigen Einspritzventilgliedes 21 später als dessen äußerer Nadelteil 22. Die durch die Durchmesserdifferenz d₂ - d₁ erzeugte Druckstufe 28 am inneren Nadelteil 23, an dessen brennraumseitiger Spitze liegend, weist eine im Vergleich zu den Druckstufen 25, 26 erheblich niedrigere hydraulisch wirksame Fläche auf.

Die Funktionsweise des erfindungsgemäß vorgeschlagenen Kraftstoffinjektors 1 gemäß der Zeichnung stellt sich wie folgt dar:

Im in der Zeichnung dargestellten Schließzustand des mehrteiligen Einspritzventilgliedes 21 ist der Aktor 6 bestromt und ausgefahren. Aufgrund der Bestromung des Aktors 6, der bevorzugt als Piezoaktor ausgebildet ist, längen sich dessen Piezokristalle, die in Form eines Stapels übereinander liegend angeordnet sind und beaufschlagen demzufolge den Übersetzerkolben 10. Dessen zweite Stirnfläche 12 fährt in den ersten Übersetzerraum 13 ein. Durch die zweite Stirnfläche 12 des Übersetzerkolbens 10 ist auch der Übersetzerkolbenfortsatz 14 in den zweiten Übersetzerraum 17 der hydraulischen Übersetzeranordnung 9 eingefahren. Der erste Übersetzerraum 13 und der zweite Übersetzerraum 17 werden über die Führungsleckagen zwischen dem äußeren Nadelteil 22 und dem Düsenkörper 3, der Führungsleckage zwischen dem inneren Nadelteil 23 und dem Injektorkörper 2 sowie über die Führungsleckage zwischen dem Übersetzerkolben 10 und dem Kraftstoffzulauf 5 befüllt.

Aufgrund der Druckbeaufschlagung des ersten Übersetzerraumes 13 und des zweiten Übersetzerraumes 17 sind auch der das innere Nadelteil 23 beaufschlagende erste Steuerraum 19 sowie der das äußere Nadelteil 22 beaufschlagende zweite Steuerraum 20 druckbeaufschlagt, so dass das innere Nadelteil 23 und das äußere Nadelteil 22 in ihre die Sitze 31 bzw. 33 verschließenden Positionen gestellt sind.

Da gleichzeitig über die Hochdruckzuleitung 7 unter hohem Druck stehender Kraftstoff im Düsenraum 8 ansteht, und damit auch in dem mit diesem verbundenen, den äußeren Nadelteil 22 umgebenden Ringspalt 41, gelangt der Kraftstoff nur bis zum verschlossenen Sitz 31 des äußeren Nadelteiles 22 und kann nicht in den Brennraum 43 eingespritzt werden.

Wird die Bestromung des Aktors 6 aufgehoben, geht die Längung der Piezokristalle zurück und der Übersetzerkolben 10 samt Übersetzerkolbenfortsatz 14 bewegt sich in vertikale Richtung nach oben. Der Hubweg des Übersetzerkolbens 10 bzw. des Übersetzerkolbenfortsatzes 14 liegt im Bereich zwischen 40 und 160µm.

Demzufolge werden auch der erste Steuerraum 19, welcher das innere Nadelteil 23 beaufschlagt sowie der zweite Steuerraum 20, der die steuerraumseitige Stirnfläche 24 des äußeren Nadelteiles 22 beaufschlagt, druckentlastet. Aufgrund des hohen Kraftstoffdruckes, der im Düsenraum 8 anliegt, öffnet das äußere Nadelteil 22 früher, da an diesem eine außen liegende erste Druckstufe 25 und eine innen liegende zweite Druckstufe 26 oberhalb des innen liegenden Druckraumes 29 ausgebildet sind. Demzufolge fährt zu Beginn der Aufhebung der Bestromung des Aktors 6 die steuerraumseitige Stirnfläche 24 des äußeren Nadelteiles 22 in den zweiten Steuerraum 20 ein, wodurch der Sitz 31 des äußeren Nadelteiles 22 geöffnet wird. Dadurch gelangt der Ringraum 42 in Verbindung mit dem Ringspalt 41, in welchem unter hohem Druck stehender Kraftstoff ansteht. Der unter hohem Druck stehende Kraftstoff kann über die ersten Einspritzöffnungen 35 während einer ersten Phase des Einspritzvorganges in den Brennraum 43 eingespritzt werden.

Während der ersten Phase des Einspritzvorganges bleibt hingegen der innere Nadelteil 23 des mehrteilig ausgebildeten, nadelförmigen Einspritzventilgliedes 21 in seiner Schließstellung, d. h. der Sitz 33 des inneren Nadelteiles 23 bleibt geschlossen. Im weiteren Verlauf des Einspritzvorganges öffnet das innere Nadelteil 23 des mehrteilig ausgebildeten Einspritzventilgliedes 21, da die an diesem ausgebildete Druckstufe 28 sehr klein ausgebildet ist.

Im weiteren Verlauf des Einspritzvorganges strömt über die Druckraumzuläufe 30 unter hohem Druck stehender Kraftstoff in den innen liegenden Druckraum 29 zwischen dem äußeren Nadelteil 22 und dem inneren Nadelteil 23 ein. Der in den innen liegenden Druckraum 29 einströmende Kraftstoff steht an der Ringfläche 27 des inneren Nadelteiles 23 an und beaufschlagt diese weiterhin in Schließrichtung. Während der vertikalen Auffahrbewegung des äußeren Nadelteiles 22, tritt der Ringspalt 41 mit dem Ringraum 42 in Verbindung. Infolgedessen wird ein in Öffnungsrichtung wirksame hydraulische Kraft an der Druckstufe 28 am brennraumseitigen Ende des inneren Nadelteiles 23 wirksam, welche dieses in Öffnungsrichtung bewegt. Dadurch wird auch der zweite Sitz 33 des inneren Nadelteiles 23 geöffnet und Kraftstoff strömt über den nunmehr geöffneten zweiten Sitz 33 den zweiten Einspritzöffnungen 36 zu. Bei gleichzeitig geöffnetem inneren Nadelteil 23 und äußerem Nadelteil 22 strömt aus dem Düsenraum 8 über den Ringspalt 41 Kraftstoff über beide Einspritzöffnungen 35, 36 in den Brennraum 43 ein. Der Durchmesser des inneren Nadelteiles 23, d.h. der erste Durchmesser 39 liegt im Bereich zwischen 1,5 und 2,5 mm, während der Durchmesser des zweiten Steuerraumes 20 zwischen 3,5 und 5,6 mm liegen kann, je nach Ausführung des Kraftstoffinjektors.

Bei Bestromung des Piezoaktors 6, welcher in den Kraftstoffzulauf 5 vom in der Zeichnung nicht dargestellten Hochdruckspeicher angeordnet ist, dehnt sich dessen Piezokristallstapel aus, so dass der Übersetzerkolben 10 samt Übersetzerkolbenfortsatz 14 eine in Richtung des Brennraumes 43 wirkende Schließbewegung ausführt. Dadurch werden die in dem ersten Übersetzerraum 13 sowie im zweiten Übersetzerraum 17 enthaltenen Kraftstoffvolumina komprimiert und über den Kanal 16 bzw. die Überströmleitung 18 die Steuerräume 19 bzw. 20 druckbeaufschlagt. Da die die Steuerräume 19 bzw. 20 begrenzenden, hydraulisch wirksamen Flächen, d. h. die obere Stirnseite des inneren Nadelteiles 23 und steuerraumseitige Stirnfläche 24 des äußeren Nadelteiles 22 hydraulisch wirksamen Flächen der Druckstufen 25, 26 des äußeren Nadelteiles 22 sowie die in Öffnungsrichtung wirksame hydraulische Fläche π(d₂²- d₁²)/4 der Druckstufe 28 am brennraumseitigen Ende des inneren Nadelteiles 23 übersteigen, werden beide Nadelteile 22, 23 des mehrteilig ausgebildeten Einspritzventilgliedes 21 wieder in ihre Schließstellung gestellt.

### Bezugszeichenliste

- 1: Kraftstoffinjektor
- 2: Injektorkörper
- 3: Düsenkörper
- 4: Stoßfuge
- 5: Kraftstoffzulauf
- 6: Piezoaktor
- 7: Hochdruckzuleitung
- 8: Düsenraum
- 9: hydraulische Übersetzeranordnung
- 10: Übersetzerkolben
- 11: erste Stirnfläche
- 12: zweite Stirnfläche
- 13: erster Übersetzerraum
- 14: Übersetzerkolbenfortsatz
- 15: Stirnseite Übersetzerkolben Fortsatz
- 16: Kanal
- 17: zweiter Übersetzerraum
- 18: Überströmleitung
- 19: erster Steuerraum
- 20: zweiter Steuerraum
- 21: mehrteiliges Einspritzventilglied
- 22: äußeres Nadelteil
- 23: inneres Nadelteil
- 24: steuerraumseitige Stirnfläche von 22
- 25: erste Druckstufe von 22
- 26: zweite Druckstufe von 22
- 27: Ringfläche inneres Nadelteil 23
- 28: Druckstufe inneres Nadelteil 23
- 29: innen liegender Druckraum
- 30: Druckraumzulauf
- 31: Sitz äußeres Nadelteil
- 32: erster Sitzdurchmesser
- 33: Sitz inneres Nadelteil
- 34: zweiter Sitzdurchmesser
- 35: erste Einspritzöffnungen
- 36: zweite Einspritzöffnungen
- 37: Führungslänge äußeres Nadelteil 22
- 38: Führungslänge inneres Nadelteil 23
- 39: erster Durchmesser inneres Nadelteil 23

- 41: Ringspalt
- 42: Ringraum
- 43: Brennraum

## Patentansprüche

1. Kraftstoffinjektor (1) für ein Speichereinspritzsystem zur Einspritzung von Kraftstoff in einen Brennraum (43) einer Verbrennungskraftmaschine, mit einem Injektorkörper (2) und einem Düsenkörper (3), in welchem ein mehrteilig ausgebildetes Einspritzventilglied (21) aufgenommen ist und mit einem Piezoaktor (6), dem eine hydraulische Übersetzeranordnung (9) nachgeschaltet ist, wobei dem mehrteilig ausgebildeten Einspritzventilglied (21) zu dessen Betätigung Steuerräume (19, 20) zugeordnet sind, **dadurch gekennzeichnet, dass** die durch den Piezoaktor (6) betätigte hydraulische Übersetzeranordnung (9) Übersetzerräume (13, 17) aufweist, die jeweils direkt mit den Nadelteile (22, 23) des Einspritzventilgliedes (21) betätigenden Steuerräumen (19, 20) hydraulisch verbunden sind.

2. Kraftstoffinjektor gemäß Anspruch 1, **dadurch gekennzeichnet, dass** der erste Übersetzerraum (13) über einen Kanal (16) mit dem zweiten Steuerraum (20) für das äußere Nadelteil (22) und der zweite Übersetzerraum (17) mit dem ersten Steuerraum (19) für das innere Nadelteil (23) verbunden sind.

3. Kraftstoffinjektor gemäß Anspruch 1, **dadurch gekennzeichnet, dass** zwischen den ineinander geführten Nadelteilen (22, 23) des mehrteilig ausgebildeten Einspritzventilgliedes ein Druckraum (29) ausgebildet ist, der von einem das mehrteilig ausgebildete Einspritzventilglied (21) umgebenden Düsenraum (8) befüllbar ist.

4. Kraftstoffinjektor gemäß Anspruch 1, **dadurch gekennzeichnet, dass** an dem äußeren Nadelteil (22) des mehrteilig ausgebildeten Einspritzventilgliedes (21) eine erste und eine zweite in Öffnungsrichtung wirkende Druckstufe (25,26) ausgebildet sind.

5. Kraftstoffinjektor gemäß der Ansprüche 3 und 4, **dadurch gekennzeichnet, dass** die zweite Druckstufe (26) im Druckraum (29) ausgebildet ist.

6. Kraftstoffinjektor gemäß Anspruch 1, **dadurch gekennzeichnet, dass** am inneren Nadelteil (23) am brennraumseitigen Ende einer Druckstufe (28) ausgebildet ist, deren in Öffnungsrichtung des inneren Nadelteiles (23) wirksame hydraulische Fläche kleiner ist als die hydraulisch wirksamen Flächen der ersten und zweiten Druckstufe (25, 26) des äußeren Nadelteiles (23).

7. Kraftstoffinjektor gemäß Anspruch 1, **dadurch gekennzeichnet, dass** die in Öffnungsrichtung hydraulisch wirksamen Flächen der Druckstufen (25, 26) des äußeren Nadelteiles (22) die hydraulisch wirksame Fläche (28) π (d₂² - d₁²)/4 am brennraumseitigen Ende des inneren Nadelteiles (23) übersteigen.

8. Kranstoffinjektor gemäß Anspruch 1, **dadurch gekennzeichnet, dass** am äußeren Nadelteil (22) ein erster Sitz (31) und am inneren Nadelteil (23) ein zweiter Sitz (33) ausgebildet sind, die mit einer Wand des Düsenkörpers (3) zusammenwirken.

9. Kraftstoffinjektor gemäß Anspruch 1, **dadurch gekennzeichnet, dass** der Piezoaktor (6) in den Kraftstoffzulauf (5) integriert ist.

10. Kraftstoffinjektor gemäß Anspruch 1, **dadurch gekennzeichnet, dass** in Richtung des Brennraumes (43) am Düsenkörper (3) durch den ersten Sitz (31) freigebbare oder verschließbare erste Einspritzöffnungen (35) und durch den zweiten Sitz (33) freigebbare oder verschließbare zweite Einspritzöffnungen (36) ausgebildet sind.

## Claims

1. Fuel injector (1) for a common rail injection system for injecting fuel into a combustion chamber (43) of an internal combustion engine, having an injector body (2) and a nozzle body (3), in which an injection valve member (21) of multiple-part configuration is accommodated, and having a piezoelectric actuator (6), behind which a hydraulic transmitter arrangement (9) is connected, the injection valve member (21) of multiple-part configuration being assigned control spaces (19, 20) for its actuation, **characterized in that** the hydraulic transmitter arrangement (9) which is actuated by the piezoelectric actuator (6) has transmitter spaces (13, 17) which are connected hydraulically in each case directly to the control spaces (19, 20) which actuate needle parts (22, 23) of the injection valve member (21).

2. Fuel injector according to Claim 1, **characterized in that** the first transmitter space (13) is connected via a channel (16) to the second control space (20) for the outer needle part (22) and the second transmitter space (17) is connected to the first control space (19) for the inner needle part (23).

3. Fuel injector according to Claim 1, **characterized in that** a pressure space (29) which can be filled by a nozzle space (8) which surrounds the injection valve member (21) of multiple-part configuration is formed between the needle parts (22, 23) which are guided into one another of the injection valve member of multiple-part configuration.

4. Fuel injector according to Claim 1, **characterized in that** a first and a second compression stage (25, 26) which act in the opening direction are formed on the outer needle part (22) of the injection valve member (21) of multiple-part configuration.

5. Fuel injector according to Claims 3 and 4, **characterized in that** the second compression stage (26) is formed in the pressure space (29).

6. Fuel injector according to Claim 1, **characterized in that** a compression stage (28) is formed on the inner needle part (23) at the combustion-chamber-side end, the hydraulic surface area of which compression stage (28) which acts in the opening direction of the inner needle part (23) is smaller than the hydraulically active surfaces areas of the first and second compression stages (25, 26) of the outer needle part (23).

7. Fuel injector according to Claim 1, **characterized in that** those surface areas of the compression stages (25, 26) of the outer needle part (22) which act hydraulically in the opening direction exceed the hydraulically acting surface area (28) n (d₂² - d₁²) /4 at the combustion-chamber-side end of the inner needle part (23).

8. Fuel injector according to Claim 1, **characterized in that** a first seat (31) is formed on the outer needle part (22) and a second seat (33) is formed on the inner needle part (23), which seats (31, 33) interact with a wall of the nozzle body (3).

9. Fuel injector according to Claim 1, **characterized in that** the piezoelectric actuator (6) is integrated into the fuel feed line (5).

10. Fuel injector according to Claim 1, **characterized in that** first injection openings (35) which can be opened or closed on the nozzle body (3) by the first seat (31) in the direction of the combustion chamber (43) and second injection openings (36) which can be opened or closed by the second seat (33) are formed.

## Revendications

1. Injecteur de carburant (1) pour un système d'injection à accumulation pour injecter du carburant dans la chambre de combustion (43) d'un moteur à combustion interne, comportant un corps d'injecteur (2) et un corps de buse (3) recevant un organe de soupape d'injection (21) en plusieurs parties et un actionneur piézo-électrique (6) suivi d'un dispositif démultiplicateur hydraulique (9),
des chambres de commande (19, 20) étant associées à l'organe de soupape d'injection (21) pour l'actionner,
**caractérisé en ce que**
le dispositif démultiplicateur hydraulique (9) actionné par l'actionneur piézo-électrique (6), comporte des chambres de démultiplication (13, 17) reliées directement aux chambres de commande (19, 20) actionnant les parties d'aiguille (22, 23) de l'organe de soupape d'injection (21).

2. Injecteur de carburant selon la revendication 1,
**caractérisé en ce que**
la première chambre de démultiplication (13) est reliée par un canal (16) à la seconde chambre de commande (20) pour la partie extérieure (22) de l'aiguille et la seconde chambre de démultiplication (17) est reliée à la première chambre de commande (19) pour la partie intérieure d'aiguille (23).

3. Injecteur de carburant selon la revendication 1,
**caractérisé par**
une chambre de pression (29) entre les parties d'aiguille (22, 23) guidées l'une derrière l'autre et faisant partie de l'organe de soupape d'injection en plusieurs parties, cette chambre de pression se remplissant à partir d'une chambre de buse (28) entourant l'organe de soupape d'injection (21) en plusieurs parties.

4. Injecteur de carburant selon la revendication 1,
**caractérisé en ce que**
la partie d'aiguille extérieure (22) de l'organe de soupape d'injection (21) en plusieurs parties comprend un premier et un second épaulement de pression (25, 26) agissant dans le sens de l'ouverture.

5. Injecteur de carburant selon l'une quelconque des revendications 3 et 4,
**caractérisé en ce que**
le second épaulement de pression (26) est réalisé dans la chambre de pression (29).

6. Injecteur de carburant selon la revendication 1,
**caractérisé en ce qu'**
un épaulement de pression (28) est réalisé sur la partie inférieure d'aiguille (23) à l'extrémité située du côté de la chambre de combustion, et la surface hydraulique active de cet épaulement de pression agissant dans le sens de l'ouverture de la partie intérieure de l'aiguille (23) est inférieure à la surface hydraulique active du premier et du second épaulement de pression (25, 26) de la partie extérieure d'aiguille (23).

7. Injecteur de carburant selon la revendication 1,
**caractérisé en ce que**
les surfaces hydrauliques actives dans le sens de l'ouverture des gradins de pression (25, 26) de la partie extérieure (22) de l'aiguille dépassent la surface hydraulique active (28) π (d₂²-d₁²)/4 de l'extrémité de la partie intérieure d'aiguille (23) côté chambre de pression.

8. Injecteur de carburant selon la revendication 1,
**caractérisé en ce que**
la partie extérieure d'aiguille (23) comporte un premier siège (31) et la partie intérieure d'aiguille (23) comporte un second siège (33), ces sièges coopérant avec une paroi du corps de buse (3).

9. Injecteur de carburant selon la revendication 1,
**caractérisé en ce que**
l'actionneur piézo-électrique (6) est intégré dans l'alimentation en carburant (5).

10. Injecteur de carburant selon la revendication 1,
**caractérisé en ce que**
dans la direction de la chambre de combustion (43), le corps de buse (3) comporte des premiers orifices d'injection (35) libérés ou fermés au niveau du premier siège (31) et des seconds orifices d'injection (36) libérés ou fermés au niveau du second siège (33).
